# EUROPÄISCHE PATENTSCHRIFT

(11) **EP 2 181 804 B1**
(45) Veröffentlichungstag und Bekanntmachung des Hinweises auf die Patenterteilung: **21.09.2011**
(21) Anmeldenummer: 08019064.8
(22) Anmeldetag: 31.10.2008
(51) Int. Cl.: B24B 45/00, B24B 23/02

(54) **Handwerkzeuggerät**
Hand tool device
Machine-outil

(43) Veröffentlichungstag der Anmeldung: 05.05.2010
(73) Patentinhaber: Metabowerke GmbH, 72622 Nürtingen (DE)
(72) Erfinder: Hiller, Matthias, 72631 Aichtal (DE)
(74) Vertreter: Raunecker, Klaus Peter

(56) Entgegenhaltungen:
- EP-A- 0 480 163
- EP-A- 1 600 259
- WO-A-90/00463
- US-A1- 2003 223 843

## Beschreibung

Die Erfindung betrifft ein Handwerkzeuggerät mit einer einen Werkzeugflansch für ein rotierend antreibbares flächenhaftes Werkzeug aufweisenden Antriebsspindel, mit einer auf das freie Ende der Antriebsspindel aufschraubbaren und das Werkzeug gegen den Werkzeugflansch drehfest klemmenden Spannmutter und mit einer Spannvorrichtung, die ein erstes Funktionsteil und ein zweites Funktionsteil aufweist, deren axialer Abstand zueinander veränderbar ist, wobei das erste Funktionsteil drehfest mit der Antriebsspindel verbunden ist und das zweite Funktionsteil am Werkzeug anliegt und relativ zum ersten Funktionsteil begrenzt drehbar ist, wobei zwischen dem ersten Funktionsteil und dem zweiten Funktionsteil mindestens ein Stellkörper angeordnet ist, mittels dessen der axiale Abstand zwischen dem ersten Funktionsteil und dem zweiten Funktionsteil bestimmt wird.

Da sich die Spannmutter beim Betrieb des Handwerkzeuggeräts eher weiter festzieht, lässt sich die Spannmutter häufig nicht oder nur sehr schwer lösen. Daher wurde mit WO-A-90/00463 bereits eine gattungsgemäße Spannvorrichtung vorgeschlagen, die zusätzlich eine Entlastungsvorrichtung für die Spannmutter aufweist.

Der vorliegenden Erfindung liegt die Aufgabe zugrunde, bei einem gattungsgemäßen Handwerkzeuggerät den Synchronlauf von Werkzeug und Antriebsspindel weiter zu unterstützen.

Diese Aufgabe wird bei einem Handwerkzeuggerät der eingangs genannten Art erfindungsgemäß dadurch gelöst, dass der Stellkörper nachgiebig verformbar, jedoch im Wesentlichen inkompressibel ist, und dass in mindestens einem der Funktionsteile mindestens eine in Umfangsrichtung erstreckte Aussparung gebildet ist, in der der Stellkörper aufgenommen ist, und dass das andere Funktionsteil mit einem vorspringenden Bereich in axialer Richtung in die Aussparung eingreift, wodurch der Stellkörper in Umfangsrichtung einerseits von dem ersten Funktionsteil und andererseits von dem zweiten Funktionsteil begrenzt ist, so dass der Stellkörper bei einer Verdrehung des ersten Funktionsteils gegenüber dem zweiten Funktionsteil in Umfangsrichtung belastet und hierdurch auch in axiale Richtung verdrängt wird, und dass dabei der axiale Abstand zwischen dem ersten Funktionsteil und dem zweiten Funktionsteil vergrößert wird und somit der Anpressdruck auf das Werkzeug erhöht wird.

Wenn das Werkzeug und die Antriebsspindel nicht synchron laufen, beispielsweise beim Beschleunigen oder Verzögern der Antriebsspindel oder beim Verzögern des Werkzeugs infolge der Bearbeitung eines Werkstücks, überträgt das Werkzeug, aufgrund der Reibung zwischen dem Werkzeug und dem zweiten Funktionsteil, zumindest teilweise seine Bewegung auf das zweite Funktionsteil. Dies führt zu einer Relativbewegung des zweiten Funktionsteils bezüglich des ersten Funktionsteils. Hierdurch bewegt sich der vorspringende Bereich des einen Funktionsteils innerhalb der Aussparung des anderen Funktionsteils und drückt gegen den Stellkörper. Der Stellkörper weicht derart belastet in axiale Richtung aus und drückt seinerseits gegen das zweite Funktionsteil, was zu einer Vergrößerung des axialen Abstands zwischen dem ersten und dem zweiten Funktionsteil und somit zu einer Erhöhung der Klemmkraft auf das Werkzeug führt, um wieder einen Synchronlauf zu erzwingen.

Der Stellkörper ist im Wesentlichen inkompressibel. Unter "im Wesentlichen inkompressibel" wird verstanden, dass der Stellkörper bei einer Krafteinwirkung nicht oder nur wenig komprimiert wird. Er lässt sich aber nachgiebig verformen, sofern ein Freiheitsgrad hierfür zur Verfügung steht.

Es erweist sich als vorteilhaft, wenn das erste Funktionsteil und das zweite Funktionsteil automatisch in die unverdrehte Grundstellung zurückführbar sind. Bevorzugt werden das erste Funktionsteil und das zweite Funktionsteil immer dann automatisch in die unverdrehte Ausgangsstellung zurückgeführt, wenn das Werkzeug und die Antriebsspindel (wieder) synchron laufen und das System dabei unbelastet ist; das Werkzeug also beispielsweise nicht durch die Bearbeitung eines Werkstücks gebremst wird oder die Antriebsspindel verzögert wird.

Es erweist sich als vorteilhaft, wenn der Stellkörper ein im Wesentlichen elastisch verformbares Material umfasst. Hierdurch ist gewährleistet, dass der Stellkörper, wenn keine Kräfte auf ihn einwirken, seine Ausgangsform und Ausgangslage einnimmt.

Es ist grundsätzlich denkbar, dass der Stellkörper einen inkompressiblen Kern, der beispielsweise durch Wasser oder Hydraulikflüssigkeit gebildet ist, und eine Hülle aufweist.

Das im Wesentlichen elastisch verformbare Material umfasst in Weiterbildung der Erfindung ein elastisches Polymer.

In Weiterbildung der Erfindung umfasst der Stellkörper ein Hydraulikelement, insbesondere ein mit Hydraulikflüssigkeit gefülltes Element. Der Stellkörper kann beispielsweise zwei Stempel umfassen, wobei ein Stempel in Umfangsrichtung und der andere Stempel in axialer Richtung angeordnet ist, wobei das Einfahren des einen Stempels zu einem Ausfahren des anderen Stempels führt.

Es erweist sich als vorteilhaft, wenn der in axiale Richtung vorspringende Bereich des einen Funktionsteils in Umfangsrichtung einerseits am Stellkörper und andererseits am anderen Funktionsteil anliegt, wenn das erste Funktionsteil gegenüber dem zweiten Funktionsteil unverdreht ist, sich also in der unverdrehten Grundstellung befindet. Dabei kann das eine Funktionsteil an einem Ende der Aussparung anliegen. Dieses Ende der Aussparung bildet dann zugleich einen Anschlag für das eine Funktionsteil. Bei einer derartigen Ausbildung der Spannvorrichtung des Handwerkzeuggeräts lässt die Spannvorrichtung eine Relativbewegung beider Funktionsteile in nur eine Richtung zu.

Nach einem weiteren Erfindungsgedanken liegt der in axiale Richtung vorspringende Bereich des einen Funktionsteil in Umfangsrichtung beiderseits jeweils an einem Stellkörper an, wenn das erste Funktionsteil gegenüber dem zweiten Funktionsteil unverdreht ist. Hierdurch ist gewährleistet, dass sich beide Funktionsteile relativ zueinander begrenzt verdrehen lassen. Dadurch wird der Anpressdruck auf das Werkzeug immer dann erhöht, wenn ein Schlupf zur Antriebsspindel gegeben ist (Vorauseilen oder Nachlaufen des Werkzeugs bezüglich der Antriebsspindel).

Es erweist sich ferner als vorteilhaft, wenn die Spannvorrichtung auf der der Spannmutter zugewandten Seite des Werkzeugs oder auf der der Spannmutter abgewandten Seite des Werkzeugs angeordnet ist oder wenn auf beiden Seiten des Werkzeugs jeweils eine Spannvorrichtung angeordnet ist. Ist die Spannvorrichtung so ausgebildet, dass sie eine Relativbewegung des ersten Funktionsteils zum zweiten Funktionsteil in nur eine Richtung zulässt, erweist es sich als vorteilhaft, auf beiden Seiten des Werkzeugs jeweils eine Spannvorrichtung mit gegensinniger Orientierung vorzusehen.

Nach einem weiteren Erfindungsgedanken spannt der Stellkörper die Spannvorrichtung in eine unverdrehte Grundstellung vor. Hierdurch wird gewährleistet, dass die Spannvorrichtung, wenn sich das erste Funktionsteil und das zweite Funktionsteil nicht relativ zueinander bewegen, minimalen axialen Abstand aufweist. Dadurch wird eine automatische Entlastungsvorrichtung gebildet, die das Abschrauben der Spannmutter von der Antriebsspindel erleichtert.

Darüber hinaus erweist es sich als vorteilhaft, wenn das zweite Funktionsteil topfförmig ausgebildet ist und als Außenwand einen hohlzylindrischen Abschnitt aufweist.

In Weiterbildung des Erfindungsgedankens weist das erste Funktionsteil zentrisch eine unrunde Öffnung auf, mit der es an einem komplementär zu der unrunden Öffnung ausgebildeten Abschnitt der Antriebsspindel drehfest anordenbar ist. Hierdurch ist auf einfache Weise gewährleistet, dass das erste Funktionsteil und die Antriebsspindel drehfest miteinander verbunden sind.

Schließlich erweist es sich als vorteilhaft, wenn das erste Funktionsteil in den hohlzylindrischen Abschnitt des zweiten Funktionsteils einsteckbar ist, und wenn ein Haltemittel, insbesondere ein Sprengring, vorgesehen ist, das in eine Umfangsnut in der Innenwand des hohlzylindrischen Abschnitts des zweiten Funktionsteils eingreift und die axiale Bewegbarkeit des ersten Funktionsteils begrenzt. Hierdurch ist es möglich, dass die Spannvorrichtung vormontierbar ist, wodurch die Handhabung des Handwerkzeuggeräts für einen Benutzer erleichtert ist.

Weitere Merkmale, Einzelheiten und Vorteile der Erfindung ergeben sich aus den beigefügten Patentansprüchen und der zeichnerischen Darstellung und nachfolgenden Beschreibung einer Ausführungsform der Erfindung.

In der Zeichnung zeigt:
- Figur 1: eine explosionsartige, räumliche Darstellung eines erfindungsgemäßen Handwerkzeuggeräts;
- Figur 2: eine Seitenansicht des Handwerkzeuggeräts nach Figur 1;
- Figur 3: eine Seitenansicht einer erfindungsgemäßen Spannvorrichtung eines erfindungsgemäßen Elektrohandwerkzeuggeräts;
- Figur 4: eine Draufsicht auf die Spannvorrichtung gemäß Figur 3;
- Figur 5: eine Schnittansicht mit Schnittebene I-I gemäß Figur 3; und
- Figur 6: eine Schnittansicht mit Schnittebene II-II gemäß Figur 5.

Die Figuren 1 und 2 zeigen den vorderen Bereich eines in seiner Gesamtheit mit dem Bezugszeichen 2 versehenen Handwerkzeuggeräts mit einer Antriebsspindel 4, die einen Werkzeugflansch 6 für ein rotierend antreibbares flächenhaftes Werkzeug 8 aufweist. Das Werkzeug 8 ist mittels einer Spannmutter 10, die auf die Antriebsspindel 4 aufschraubbar ist, drehfest gegen den Werkzeugflansch 6 geklemmt. Zwischen Werkzeug 8 und Werkzeugflansch 6 ist eine Spannvorrichtung 12 angeordnet, die ein erstes Funktionsteil 14, das drehfest mit der Antriebsspindel 4 verbunden ist, und ein zweites Funktionsteil 16, das am Werkzeug 8 anliegt, aufweist. Das zweite Funktionsteil 16 ist relativ zum ersten Funktionsteil 14 begrenzt drehbar. Zwischen dem ersten Funktionsteil 14 und dem zweiten Funktionsteil 16 ist ein Stellkörper 18 angeordnet, der den axialen Abstand 20 zwischen dem ersten Funktionsteil 14 und dem zweiten Funktionsteil 16 bestimmt. In der dargestellten unverdrehten Grundstellung des Spannvorrichtung 12 ist der axiale Abstand 20 zwischen dem ersten Funktionsteil 14 und dem zweiten Funktionsteil 16 minimal.

Der Stellkörper 18 ist nachgiebig verformbar, jedoch im Wesentlichen inkompressibel und in einer in Umfangsrichtung erstreckten Aussparung 22 (s. Figuren 5 und 6) des zweiten Funktionsteils 16 aufgenommen. Dabei liegt der Stellkörper 18 einerseits an der Wandung der Aussparung 22 und andererseits an einem als Nocken 24 ausgebildeten vorspringenden Bereich 26 des ersten Funktionsteils 14 an. Der als Nocken 24 ausgebildete vorspringende Bereich 26 des ersten Funktionsteils 14 liegt in Umfangsrichtung einerseits am Stellkörper 18 und andererseits an der Wandung der Aussparung 22 des zweiten Funktionsteils 16 an, so dass ein Anschlag für den Nocken 24 in der unverdrehten Grundstellung gebildet ist.

Bei einer Verdrehung des ersten Funktionsteils 14 gegenüber dem zweiten Funktionsteil 16 in Richtung des Pfeils 28 (s. Figur 5) wird der Stellkörper 18 durch den Nocken 24 des ersten Funktionsteils 14 in Umfangsrichtung 28 belastet und dabei in der Folge auch in axiale Richtung verdrängt. Hierbei drückt der Stellkörper 16 in axiale Richtung gegen das zweite Funktionsteil 16, so dass der axiale Abstand 20 der Funktionsteile 14,16 geringfügig vergrößert wird. Hierdurch wird der axiale Anpressdruck der Spannvorrichtung 12 auf das Werkzeug 8 erhöht.

Ein Verdrehen des ersten Funktionsteils 14 bezüglich des zweiten Funktionsteils 16 kann sich ergeben, wenn das Werkzeug 8 und die Antriebsspindel 4 nicht synchron zueinander, sondern schlupfbehaftet zueinander laufen, etwa wenn das Werkzeug 8 bei der Bearbeitung eines Werkstücks gebremst wird oder bei einem Spindelstopp trägheitsbedingt weiterläuft. In diesem Fall wird durch die Spannvorrichtung 12 der Anpressdruck auf das Werkzeug in der beschriebenen Weise erhöht und ein Synchronlauf von Werkzeug 8 und Antriebsspindel 4 erzwungen.

Das zweite Funktionsteil 16 ist topfförmig ausgebildet und weist einen hohlzylindrischen Abschnitt 34 als Außenwand auf. Das erste Funktionsteil 14 ist in den hohlzylindrischen Abschnitt 34 des zweiten Funktionsteils 16 einsteckbar und mittels eines als Sprengring 36 ausgebildeten Haltemittels 38, der in eine Umfangsnut 40 einclipsbar ist, verliersicher im zweiten Funktionsteil 16 gehalten. Die Spannvorrichtung 12 bildet eine vormontierbare Einheit.

Aus Figur 1 ist ersichtlich, dass bei der Montage des Handwerkzeuggeräts 2 zunächst die Spannvorrichtung 12 auf die Antriebsspindel 4 aufgeschoben wird. Dabei gelangt das erste Funktionsteil 14 mit einer unrunden Öffnung 30 in Eingriff mit einem komplementär zu der unrunden Öffnung 30 ausgebildeten Abschnitt 32 der Antriebsspindel 4. Hierdurch ist das erste Funktionsteil 14 drehfest mit der Antriebsspindel 4 verbunden.

Nach der Spannvorrichtung 12 wird das Werkzeug 8 auf die Antriebsspindel 4 aufgeschoben und mittels der Spannmutter 10, die auf die Antriebsspindel aufschraubbar ist, drehfest geklemmt.

Anhand der Figuren 5 und 6 wird die Funktionsweise der Spannvorrichtung 12 erläutert. Wenn das in Figur 1 gezeigte Werkzeug 8 bei Betrieb des Handwerkzeuggeräts 2 bezüglich der Antriebsspindel 4 verzögert wird (Durchrutschen, Nacheilen des Werkzeugs gegenüber der Antriebsspindel), beispielsweise durch Bearbeiten eines Werkstücks, so wird auch das zweite Funktionsteil 16 der Spannvorrichtung 12 aufgrund von Reibung mit dem Werkzeug 8 verzögert. Das erste Funktionsteil 14 bewegt sich hingegen aufgrund der drehfesten Verbindung über die unrunde Öffnung 30 und über den komplementär zur unrunden Öffnung 30 ausgebildeten Abschnitt 32 an der Antriebsspindel 4 drehfest mit der Antriebsspindel 4 weiter. Dabei kommt es somit zu einer Relativbewegung zwischen dem ersten Funktionsteil 14 und dem zweiten Funktionsteil 16. Der Nocken 24 des ersten Funktionsteils 14 bewegt sich in der Aussparung 22 in Umfangsrichtung 28 in Richtung auf den Stellkörper 18. Der Stellkörper 18 wird dabei in axiale Richtung verdrängt und drückt das zweite Funktionsteil 16 in Richtung auf das Werkzeug 8, was zu einer Erhöhung der Anpresskraft zwischen dem zweiten Funktionsteil 16 und dem Werkzeug 8 führt. Die erhöhte Anpresskraft führt dazu, dass das Werkzeug 8 wieder synchron mit der Antriebsspindel 4 läuft. Der axiale Abstand 20 zwischen dem ersten Funktionsteil 14 und dem zweiten Funktionsteil 16 ist dabei bezüglich der unverdrehten Grundstellung geringfügig vergrößert.

Wenn das Werkzeug 8 und die Antriebsspindel 4 wieder synchron laufen und das Werkzeug 8 dabei nicht durch das Bearbeiten eines Werkstückes gebremst wird, wird vom Nocken 24 keine Kraft mehr auf den Stellkörper 18 übertragen. Aufgrund seiner elastischen Eigenschaft wird dann der Stellkörper 18 zurück in die Aussparung 22 des zweiten Funktionsteils 16 gedrückt, was zu einer Reduzierung des axialen Abstands 20 führt. Gleichzeitig wird dadurch die Anpresskraft auf das Werkzeug 8 reduziert, so dass die Spannmutter 10 vorzugsweise manuell von der Antriebsspindel 4 abgeschraubt werden kann. Die Spannvorrichtung 12 wirkt so als Entlastungsvorrichtung.

In entsprechender Weise kann die Spannvorrichtung 12 so ausgebildet sein, dass sie einen Synchronlauf zwischen Werkzeug 8 und Antriebsspindel 4 erzwingt, wenn das Werkzeug 8 der Antriebsspindel 4 vorauseilt, beispielsweise bei einem Stillsetzen der Antriebsspindel. Solchenfalls ist der Nocken 24 in der unverdrehten Grundstellung am anderen Ende der Aussparung 22 und entsprechend auf der anderen Seite des Stellkörpers 18 anzuordnen. Die gleiche Wirkung wird allerdings auch dadurch erzielt, wenn die Spannvorrichtung 12 auf der anderen Seite des Werkzeugs so angeordnet wird, dass sie mit dem zweiten Funktionsteil 16 am Werkzeug 8 und mit dem ersten Funktionsteil 14 an der Spannmutter 10 anliegt.

## Patentansprüche

1. Handwerkzeuggerät (2) mit einer einen Werkzeugflansch (6) für ein rotierend antreibbares flächenhaftes Werkzeug (8) aufweisenden Antriebsspindel (4), mit einer auf das freie Ende der Antriebsspindel (4) aufschraubbaren und das Werkzeug (8) gegen den Werkzeugflansch (6) drehfest klemmenden Spannmutter (10) und mit einer Spannvorrichtung (12), die ein erstes Funktionsteil (14) und ein zweites Funktionsteil (16) aufweist, deren axialer Abstand (20) zueinander veränderbar ist, wobei das erste Funktionsteil (14) drehfest mit der Antriebsspindel (4) verbunden ist und das zweite Funktionsteil (16) am Werkzeug (8) anliegt und relativ zum ersten Funktionsteil (14) begrenzt drehbar ist, wobei zwischen dem ersten Funktionsteil (14) und dem zweiten Funktionsteil (16) mindestens ein Stellkörper (18) angeordnet ist, mittels dessen der axiale Abstand (20) zwischen dem ersten Funktionsteil (14) und dem zweiten Funktionsteil (16) bestimmt wird, **dadurch gekennzeichnet, dass** der Stellkörper (18) nachgiebig verformbar, jedoch im Wesentlichen inkompressibel ist, und dass in mindestens einem der Funktionsteile (14, 16) mindestens eine in Umfangsrichtung (28) erstreckte Aussparung (22) gebildet ist, in der der Stellkörper (18) aufgenommen ist, und dass das andere Funktionsteil (14, 16) mit einem vorspringenden Bereich (26) in axialer Richtung in die Aussparung (22) eingreift, wodurch der Stellkörper (18) in Umfangsrichtung (28) einerseits von dem ersten Funktionsteil (14) und andererseits von dem zweiten Funktionsteil (16) begrenzt ist, so dass der Stellkörper (18) bei einer Verdrehung des ersten Funktionsteils (14) gegenüber dem zweiten Funktionsteil (16) in Umfangsrichtung (28) belastet und hierdurch auch in axiale Richtung verdrängt wird, und dass dabei der axiale Abstand (20) zwischen dem ersten Funktionsteil (14) und dem zweiten Funktionsteil (16) vergrößert wird und somit der Anpressdruck auf das Werkzeug (8) erhöht wird.

2. Handwerkzeuggerät (2) nach Anspruch 1, **dadurch gekennzeichnet, dass** das erste Funktionsteil (14) und das zweite Funktionsteil (16) automatisch in die unverdrehte Grundstellung zurückführbar sind.

3. Handwerkzeuggerät (2) nach Anspruch 1 oder 2, **dadurch gekennzeichnet, dass** der Stellkörper (18) ein im Wesentlichen elastisch verformbares Material umfasst.

4. Handwerkzeuggerät (2) nach einem der vorhergehenden Ansprüche, **dadurch gekennzeichnet, dass** das im Wesentlichen elastisch verformbare Material ein elastisches Polymer umfasst.

5. Handwerkzeuggerät (2) nach einem der vorhergehenden Ansprüche, **dadurch gekennzeichnet, dass** der Stellkörper (18) ein Hydraulikelement, insbesondere ein mit Hydraulikflüssigkeit gefülltes Element, umfasst.

6. Handwerkzeuggerät (2) nach einem der vorhergehenden Ansprüche, **dadurch gekennzeichnet, dass** der in axiale Richtung vorspringende Bereich (26) des einen Funktionsteils (14, 16) in Umfangsrichtung (28) einerseits am Stellkörper (18) und andererseits am anderen Funktionsteil (14, 16) anliegt, wenn das erste Funktionsteil (14) gegenüber dem zweiten Funktionsteil (16) unverdreht ist.

7. Handwerkzeuggerät (2) nach einem der vorhergehenden Ansprüche 1 bis 4, **dadurch gekennzeichnet, dass** der in axiale Richtung vorspringende Bereich (26) des einen Funktionsteils (14, 16) in Umfangsrichtung (28) beiderseits an jeweils einem Stellkörper (18) anliegt, wenn das erste Funktionsteil (14) gegenüber dem zweiten Funktionsteil (16) unverdreht ist.

8. Handwerkzeuggerät (2) nach einem der vorhergehenden Ansprüche, **dadurch gekennzeichnet, dass** die Spannvorrichtung (12) auf der der Spannmutter (10) zugewandten Seite des Werkzeugs (8) oder auf der der Spannmutter (10) abgewandten Seite des Werkzeugs (8) angeordnet ist oder dass auf beiden Seiten des Werkzeugs (8) jeweils eine Spannvorrichtung (12) angeordnet ist.

9. Handwerkzeuggerät (2) nach einem der vorhergehenden Ansprüche, **dadurch gekennzeichnet, dass** der Stellkörper (18) die Spannvorrichtung (12) in eine unverdrehte Grundstellung vorspannt.

10. Handwerkzeuggerät (2) nach einem der vorhergehenden Ansprüche, **dadurch gekennzeichnet, dass** das zweite Funktionsteil (16) topfförmig ausgebildet ist und als Außenwand einen hohlzylindrischen Abschnitt (34) aufweist.

11. Handwerkzeuggerät (2) nach einem der vorhergehenden Ansprüche, **dadurch gekennzeichnet, dass** das erste Funktionsteil (14) zentrisch eine unrunde Öffnung (30) aufweist, mittels derer es an einem komplementär zu der unrunden Öffnung (30) ausgebildeten Abschnitt (32) der Antriebsspindel (4) drehfest anordenbar ist.

12. Handwerkzeuggerät (2) nach einem der vorhergehenden Ansprüche 10 oder 11, **dadurch gekennzeichnet, dass** das erste Funktionsteil (14) in den hohlzylindrischen Abschnitt (34) des zweiten Funktionsteils (16) einsteckbar ist, und dass ein Haltemittel (38), insbesondere ein Sprengring (36), vorgesehen ist, das in eine Umfangsnut in der Innenwand des hohlzylindrischen Abschnitts (34) des zweiten Funktionsteils (16) eingreift und die axiale Bewegbarkeit des ersten Funktionsteils (14) begrenzt.

## Claims

1. Hand tool device (2) having a drive spindle (4), which has a tool flange (6) for a flat tool (8) which can be driven in a rotating manner, having a clamping nut (10), which can be screwed onto the free end of the drive spindle (4) and clamps the tool (8) in a torque-proof manner against the tool flange (6), and having a clamping device (12), which has a first function part (14) and a second function part (16), the axial distance (20) between which can be altered, wherein the first function part (14) is connected in a torque-proof manner to the drive spindle (4) and the second function part (16) abuts on the tool (8) and can be rotated in a limited manner relative to the first function part (14), wherein at least one adjusting body (18) is arranged between the first function part (14) and the second function part (16), by means of which the axial distance (20) between the first function part (14) and the second function part (16) is determined, **characterised in that** the adjusting body (18) is resiliently deformable but is essentially incompressible, and **in that** in at least one of the function parts (14, 16) at least one hollow (22) is formed extended in the circumferential direction (28), in which the adjusting body (18) is received, and **in that** the other function part (14, 16) engages with a projecting area (26) in the axial direction with the hollow (22), whereby the adjusting body (18) in the circumferential direction (28) is limited on one side by the first function part (14) and on the other side by the second function part (16), so that the adjusting body (18) is stressed when the first function part (14) is turned with respect to the second function part (16) in the circumferential direction (28) and as a result of this is also displaced in the axial direction, and **in that** the axial distance (20) between the first function part (14) and the second function part (16) is increased and hence the clamping pressure on the tool (8) is increased.

2. Hand tool device (2) according to Claim 1, **characterised in that** the first function part (14) and the second function part (16) can be automatically restored to the unturned initial position.

3. Hand tool device (2) according to Claim 1 or 2, **characterised in that** the adjusting body (18) comprises an essentially elastically deformable material.

4. Hand tool device (2) according to any one of the preceding claims, **characterised in that** the essentially elastically deformable material comprises an elastic polymer.

5. Hand tool device (2) according to any one of the preceding claims, **characterised in that** the adjusting body (18) comprises a hydraulic element, in particular an element filled with hydraulic fluid.

6. Hand tool device (2) according to any one of the preceding claims, **characterised in that** the area (26), projecting in the axial direction, of the one function part (14, 16) in the circumferential direction (28) abuts on one side on the adjusting body (18) and on the other side on the other function part (14, 16), if the first function part (14) is unturned with respect to the second function part (16).

7. Hand tool device (2) according to any one of the preceding Claims 1 to 4, **characterised in that** the area (26), projecting in the axial direction, of the one function part (14, 16) in the circumferential direction (28) abuts on both sides in each case on an adjusting body (18), if the first function part (14) is unturned with respect to the second function part (16).

8. Hand tool device (2) according to any one of the preceding claims, **characterised in that** the clamping device (12) is arranged on the side of the tool (8) facing the clamping nut (10) or on the side of the tool (8) facing away from the clamping nut (10), or **in that** on both sides of the tool (8) a clamping device (12) is in each case arranged.

9. Hand tool device (2) according to any one of the preceding claims, **characterised in that** the adjusting body (18) pre-tensions the clamping device (12) into an unturned initial position.

10. Hand tool device (2) according to any one of the preceding claims, **characterised in that** the second function part (16) is of pot-shaped design and has a hollow cylindrical section (34) as an outer wall.

11. Hand tool device (2) according to any one of the preceding claims, **characterised in that** the first function part (14) centrically has a non-circular opening (30), by means of which it can be arranged in a torque-proof manner on a section (32) of the drive spindle (4) which is designed to be complementary to the non-circular opening (30).

12. Hand tool device (2) according to either of the preceding Claims 10 and 11, **characterised in that** the first function part (14) can be inserted into the hollow cylindrical section (34) of the second function part (16), and **in that** a retaining means (38), in particular a snap-in ring (36), is provided which engages with a circumferential groove in the inner wall of the hollow cylindrical section (34) of the second function part (16) and limits the axial movability of the first function part (14).

## Revendications

1. Outil à main (2) comprenant une broche d'entraînement (4) qui comporte un flasque porte-outil (6) pour un outil plan (8) qui peut être entraîné en rotation, un écrou de serrage (10) qui peut être vissé sur l'extrémité libre de la broche d'entraînement (4) et qui serre l'outil (8) contre le flasque porte-outil (6) en le bloquant en rotation, et un dispositif de serrage (12) qui comporte une première partie fonctionnelle (14) et une seconde partie fonctionnelle (16) dont l'écartement axial mutuel (20) peut varier, dans lequel la première partie fonctionnelle (14) est reliée solidairement en rotation à la broche d'entraînement (4) et la seconde partie fonctionnelle (16) est adjacente à l'outil (8) et peut tourner par rapport à la première partie fonctionnelle (14) dans une mesure limité, et dans lequel, entre la première partie fonctionnelle (14) et la seconde partie fonctionnelle (16) est disposé au moins un organe effecteur (18) au moyen duquel l'écartement axial (20) entre la première partie fonctionnelle (14) et la seconde partie fonctionnelle (16) est réglé, **caractérisé en ce que** l'organe effecteur (18) peut se déformer élastiquement mais est cependant sensiblement incompressible, **en ce que**, dans au moins une des parties fonctionnelles (14, 16) est formé au moins un évidement (22) allongé dans la direction circonférentielle (28), dans lequel l'organe effecteur (18) est logé, et **en ce que** l'autre partie fonctionnelle (14, 16) est engagée axialement dans l'évidement (22) par une région en saillie (26), l'organe effecteur (18) étant ainsi limité dans la direction circonférentielle (28), d'un côté, par la première partie fonctionnelle (14) et, de l'autre côté, par la seconde partie fonctionnelle (16), de sorte qu'en réponse à une rotation de la première partie fonctionnelle (14) par rapport à la seconde partie fonctionnelle (16), l'organe effecteur (18) est chargé dans la direction circonférentielle (28) et que, sous cet effet, il est aussi refoulé dans une direction axiale et que l'écartement axial (20) entre la première partie fonctionner (14) et la seconde partie fonctionnelle (16) est alors agrandi et que, sous cet effet, la pression de serrage sur l'outil (8) est augmentée.

2. Outil à main (2) selon la revendication 1, **caractérisé en ce que** la première partie fonctionnelle (14) et la seconde partie fonctionnelle (16) peuvent être ramenées automatiquement dans la position de base non décalée en rotation.

3. Outil à main (2) selon la revendication 1 ou 2, **caractérisé en ce que** l'organe effecteur (18) comprend une matière capable de déformation sensiblement élastique.

4. Outil à main (2) selon l'une des revendications précédentes, **caractérisé en ce que** la matière capable de déformation sensiblement élastique comprend un polymère élastique.

5. Outil à main (2) selon l'une des revendications précédentes, **caractérisé en ce que** l'organe effecteur (18) comprend un élément hydraulique, en particulier un élément rempli d'un liquide hydraulique.

6. Outil à main (2) selon l'une des revendications précédentes, **caractérisé en ce que** la région (26) en saillie dans la direction axiale d'une des parties fonctionnelles (14, 16) est adjacente, dans la direction circonférentielle (28), d'un côté à l'organe effecteur (18) et, de l'autre côté, à l'autre partie fonctionnelle (14, 16) lorsque la première partie fonctionnelle (14) n'est pas décalée en rotation par rapport à la seconde partie fonctionnelle (16).

7. Outil à main (2) selon l'une des revendications précédentes 1 à 4, **caractérisé en ce que** la région (26) en saillie dans la direction axiale de chacune des parties fonctionnelles (14, 16) est adjacente, dans la direction circonférentielle (28), à un organe effecteur (18) lorsque la première partie fonctionnelle (14) n'est pas décalée en rotation par rapport à la seconde partie fonctionnelle (16).

8. Outil à main (2) selon l'une des revendications précédentes, **caractérisé en ce que** le dispositif de serrage (12) est disposé sur le côté de l'outil qui est dirigé vers l'écrou de serrage (10) ou sur le côté de l'outil (8) qui est éloigné de l'écrou de serrage (10), ou **en ce qu'**un dispositif de serrage (12) est disposé sur chacun des deux côtés de l'outil (8).

9. Outil à main (2) selon l'une des revendications précédentes, **caractérisé en ce que** l'organe effecteur (18) rappelle le dispositif de serrage (12) avec précontrainte dans une position de base non décalée en rotation.

10. Outil à main (2) selon l'une des revendications précédentes, **caractérisé en ce que** la seconde partie fonctionnelle (16) est en forme de godet et comporte un segment creux cylindrique (34) en tant que paroi extérieure.

11. Outil à main (2) selon l'une des revendications précédentes, **caractérisé en ce que** la première partie fonctionnelle (14) présente en position centrale une ouverture non circulaire (30) au moyen de laquelle elle peut être reliée solidairement en rotation a un segment (32) de la broche d'entraînement (4) qui a une forme complémentaire à l'ouverture non circulaire (30).

12. Outil à main (2) selon l'une des revendications précédentes 10 ou 11, **caractérisé en ce que** la première partie fonctionnelle (14) peut être emboîtée dans le segment creux cylindrique (34) de la seconde partie fonctionnelle (16), et **en ce qu'**il est prévu un moyen de retenue (38), en particulier un circlips (36), qui est engagé dans une gorge circonférentielle de la paroi intérieure du segment creux cylindrique (34) de la seconde partie fonctionnelle (16) et qui limite la mobilité axiale de la première partie fonctionnelle (14).
